# FASCICULE DE BREVET EUROPEEN

(11) **EP 1 365 101 B1**
(45) Date de publication et mention de la délivrance du brevet: **16.07.2008**
(21) Numéro de dépôt: 03291202.4
(22) Date de dépôt: 21.05.2003
(51) Int. Cl.: E06B 9/72, E06B 9/174

(54) **Dispositif d'entrainement éléctromécanique pour volet roulant**
Elektromechanische Antriebseinrichtung für Rolladen
Electromechanical drive for roller shutter

(30) Priorité: 22.05.2002 FR 0206216
(43) Date de publication de la demande: 26.11.2003
(73) Titulaire: Zurfluh Feller, 25150 Autechaux Roide (FR)
(72) Inventeur: Allemand, Jean-Marie, 25190 Villars sous Dampjoux (FR)
(74) Mandataire: Hirsch & Associés

(56) Documents cités:
- DE-A- 2 325 755

## Description

La présente invention est relative à un dispositif d'entraînement électromécanique pour volet roulant comportant un moto-réducteur adapté pour entraîner en rotation un tube d'enroulement disposé selon un axe X et autour duquel est enroulé ou déroulé le tablier du volet, et un boîtier de commutation électrique adapté pour alimenter le moto-réducteur à la réception d'un signal de commande d'ouverture ou de fermeture du volet.

Plus particulièrement, l'invention concerne un dispositif d'entraînement dans lequel le moto-réducteur est logé à l'intérieur du tube d'enroulement. DE-A-2 325 755 divulgue un tel dispositif.

Le fait de monter le moto-réducteur à l'intérieur du tube d'enroulement du volet présente différents avantages. Il permet notamment de réduire l'encombrement du dispositif d'entraînement qui est généralement logé dans un coffre. Le moto-réducteur se présente généralement sous forme d'un tube, appelé tube moteur, à l'intérieur duquel sont agencés le moteur électrique, le réducteur et le plus souvent un circuit électronique de commande du moteur électrique. Ainsi, le fabricant de moto-réducteur peut livrer un ensemble monobloc destiné à être glissé à l'intérieur du tube d'enroulement du volet. Par contre lors du montage du volet l'installateur ou l'assembleur doit fixer mécaniquement une extrémité du moto-réducteur, par exemple à l'aide de vis, puis connecter électriquement le moto-réducteur en reliant, à l'installation électrique du bâtiment, des fils libres qui sortent du moto-réducteur. Cette opération n'est pas toujours aisée car les fils peuvent être difficiles d'accès quand le moto-réducteur est fixé. De plus, l'installateur doit généralement pratiquer un trou dans l'embout du coffre afin de faire sortir les fils du moto-réducteur et poser une boîte de dérivation à l'extérieur du coffre. L'installateur doit ensuite faire des essais de manoeuvre du volet pour vérifier que les fils du moto-réducteur sont correctement connectés.

La présente invention a notamment pour but de simplifier ces opérations de fixation mécanique et de connexion électrique du moto-réducteur en proposant un système de montage rapide et garantissant une connexion électrique correcte.

A cet effet, une première extrémité du moto-réducteur comporte des moyens de connexions électriques et des moyens de couplages mécaniques adaptés pour être engagés avec des moyens de connexions et des moyens de couplages complémentaires agencés sur une face du boîtier de commutation. Grâce à ces dispositions le montage du moto-réducteur est plus simple pour l'installateur car il lui suffit d'engager mutuellement les moyens de couplages mécaniques et les moyens de connexions électriques.

Dans des modes de réalisation préférés de l'invention, on peut éventuellement avoir recours en outre à l'une et/ou à l'autre des dispositions suivantes :
- les moyens de connexion électrique et les moyens de couplage mécanique respectifs du moto-réducteur et du boîtier de commutation sont engagés simultanément ;
- les moyens de connexion électrique et les moyens de couplage mécanique respectifs du moto-réducteur et du boîtier de commutation sont engagés selon un mouvement de translation sensiblement parallèle à l'axe d'enroulement ;
- les moyens de couplage mécanique du moto-réducteur et du boîtier de commutation sont adaptés pour interdire toute translation selon une direction perpendiculaire à l'axe d'enroulement de la première extrémité du moto-réducteur par rapport au boîtier de commutation ;
- les moyens de couplage mécanique du moto-réducteur et du boîtier de commutation comportent des moyens de verrouillage adaptés pour interdire tout mouvement de translation du moto-réducteur par rapport au boîtier de commutation selon l'axe d'enroulement ;
- les moyens de connexion électrique du moto-réducteur et du boîtier de commutation comportent des broches mâles et des broches femelles disposées selon l'axe d'enroulement et adaptées pour interdire la rotation du moto-réducteur par rapport au boîtier de commutation autour de l'axe d'enroulement ;
- les moyens de couplage mécanique comportent des moyens de détrompage garantissant la bonne correspondance des moyens de connexion électrique du moto-réducteur avec les moyens de connexion électrique du boîtier de commutation lors de leur engagement mutuel ;
- le moto-réducteur est monté dans un tube moteur agencé concentriquement à l'intérieur du tube d'enroulement, une première extrémité du tube moteur comportant les moyens de connexion électrique et les moyens de couplage mécanique du moto-réducteur, une deuxième extrémité du tube moteur comportant une bague d'entraînement du tube d'enroulement ;
- les moyens de couplage mécanique du moto-réducteur comportent un logement délimité par le contour interne de la première extrémité du tube moteur et par un fond agencé à l'intérieur du tube moteur, et les moyens de couplage mécanique du boîtier de commutation comportent un élément cylindrique saillant et adapté pour être engagé dans ledit logement ;
- l'élément cylindrique du boîtier de commutation comporte un pion escamotable implanté radialement et adapté pour coopérer avec un trou pratiqué dans la paroi de la première extrémité du tube moteur ;
- les moyens de connexion électrique du moto-réducteur sont formés par des broches mâles agencés sur le fond du logement et s'étendant selon l'axe d'enroulement, les moyens de connexion électrique du boîtier de commutation étant formés par des broches femelles complémentaires et débouchant sur une face d'extrémité de l'élément cylindrique.

Par ailleurs, l'invention à également pour objet un coffre de volet roulant comportant un dispositif d'entraînement tel que défini ci-dessus, dans lequel le boîtier de commutation est solidaire d'un premier embout du coffre, et dans lequel le tube d'enroulement comporte une deuxième extrémité montée librement rotative autour de l'axe X sur un deuxième embout du coffre, situé de manière opposée au premier.

Dans un mode de réalisation préféré du coffre de volet roulant, le boîtier de commutation comporte des bornes de raccordement électrique accessibles par une ouverture pratiquée dans la paroi extérieure du premier embout du coffre.

D'autres caractéristiques et avantages de l'invention apparaîtront au cours de la description qui va suivre donnée à titre d'exemple non limitatif en référence aux dessins annexés dans lesquels :
- la figure 1 est une vue en perspective éclatée d'un dispositif d'entraînement électromécanique pour volet roulant selon l'invention ;
- la figure 2 est une vue agrandie en perspective d'un boîtier de commutation électrique du dispositif d'entraînement représenté à la figure 1;
- la figure 3 est une vue partielle en perspective d'un moto-réducteur du dispositif d'entraînement représenté à la figure 1.

Sur les différentes figures, on a conservé les mêmes références pour désigner des éléments identiques ou similaires.

Le dispositif d'entraînement électromécanique pour volet roulant représenté à la figure 1 comporte un moto-réducteur 2 adapté pour entraîner en rotation un tube d'enroulement 3 disposé selon un axe horizontal X. Le tablier du volet, non représenté, est destiné à être fixé sur le tube d'enroulement 3 de manière à être enroulé ou déroulé selon le sens de rotation du moto-réducteur. La longueur du tube d'enroulement est choisie de manière à correspondre à la largeur du tablier.

Le moteur et le réducteur du moto-réducteur 2 sont de préférence agencés dans un tube 4, appelé tube moteur, qui est destiné à être glissé dans le tube d'enroulement 3. Une bague palier 5 est montée librement tournante à proximité d'une première extrémité 6 du tube moteur. La bague palier 5 porte un rebord 7 radialement orienté vers l'extérieur qui vient en butée avec une première extrémité 8 du tube d'enroulement de manière à limiter l'engagement du tube moteur 4 dans le tube d'enroulement 3. La deuxième extrémité 9 du tube moteur comporte une bague d'entraînement 10 solidaire de l'arbre de sortie du moto-réducteur et venant en prise avec l'intérieur du tube d'enroulement 3 de manière à entraîner celui-ci en rotation.

Le dispositif d'entraînement comporte par ailleurs un boîtier de commutation électrique 11 adapté pour alimenter le moto-réducteur 2. A l'intérieur du boîtier de commutation 11 est agencé un dispositif électronique, connu en soi, qui permet d'alimenter le moto-réducteur suite à la réception d'un signal de commande d'ouverture ou de fermeture du volet. Dans le mode de réalisation représenté, le signal de commande d'ouverture ou de fermeture est transmis au boîtier de commutation 11 par un organe mécanique 12, tel qu'une tirette. Mais le signal de commande peut être transmis au boîtier de manière différente, et notamment par transmission infrarouge ou hertzienne.

Le boîtier de commutation 11 peut aussi comprendre un système de gestion des fins de course haute et basse du tablier. Ce système de gestion des fins de course peut être réalisé à l'aide d'un dispositif électromécanique qui ouvre un interrupteur quand le couple exercé par le moto-réducteur dépasse un certain seuil, ou à l'aide de la mesure de l'intensité du courant circulant dans le moto-réducteur, cette mesure étant transmise à un circuit électronique capable de couper l'alimentation du moteur quand l'augmentation de l'intensité correspond au blocage du moteur. Mais on peut aussi utiliser des contacteurs disposés sur le trajet du volet pour gérer l'arrêt du moto-réducteur quand le tablier arrive en fin de course.

Selon l'invention la première extrémité 6 du moto-réducteur 2 comporte des moyens de connexions électriques 13 et moyens de couplages mécaniques 14 adaptés pour être engagés avec des moyens de connexions électriques complémentaires 15 et des moyens de couplages mécaniques complémentaires 16 agencés sur une face 17 du boîtier de commutation 11.

Les moyens de couplages mécaniques 14 du moto-réducteur comprennent, dans le mode de réalisation représenté, un logement 18 délimité par le contour intérieur 6a de la première extrémité 6 du tube moteur et par un fond 19 agencé à l'intérieur du tube moteur 6.

Les moyens de couplages mécaniques 16 du boîtier de commutation 11 comprennent un élément cylindrique saillant 20 agencé sur la face 17 du boîtier. Cet élément cylindrique 20, formant un élément mâle, a une forme complémentaire au logement 18 de manière à pouvoir être engagé dans les moyens de couplages mécaniques 14 du moto-réducteur selon un mouvement de translation d'axe X.

Les moyens de connexion électrique 13 du moto-réducteur sont formés par des broches mâles 21 agencées sur le fond 19 et s'étendant selon l'axe d'enroulement X. Ainsi disposées dans le logement 18, les broches mâles sont protégées des chocs.

Les moyens de connexions électriques du boîtier de commutation 11 sont formés par des broches femelles 23 de formes complémentaires aux broches mâles 21 et disposées sur une face d'extrémité 24 de l'élément cylindrique 20. Grâce à cette disposition, les moyens de connexions électriques (13,15) peuvent être engagés simultanément avec les moyens de couplages mécaniques en effectuant un mouvement de translation selon l'axe X, ce qui limite les opérations à effectuer par l'installateur, ou par l'assembleur si le volet est préparé en atelier.

On notera que l'engagement des broches (21,23) des moyens de connexions électriques (13,15) permet avantageusement de bloquer la rotation du logement 18 par rapport à l'élément cylindrique 20 des moyens de couplage mécanique 16.

Dans l'exemple décrit, on utilise 3 paires de broches pour alimenter un moteur fonctionnant en courant alternatif, mais le nombre de paires peut être variable. On peut notamment réduire le nombre de paires de broches à 2 si on utilise un moteur fonctionnant en courant continu.

L'engagement des moyens de couplages mécaniques 14 du moto-réducteur 2 dans les moyens de couplages mécaniques 16 du boîtier de commutation 11 permet de bloquer tout mouvement de translation, selon une direction perpendiculaire à l'axe d'enroulement X, de la première extrémité 6 du moto-réducteur par rapport au boîtier de commutation 11.

Afin d'interdire aussi tout mouvement de translation du moto-réducteur 2 par rapport au boîtier 11 selon l'axe d'enroulement X, les moyens de couplages mécaniques (14,16) peuvent aussi comprendre des moyens de verrouillage.

Dans le mode de réalisation représenté, les moyens de verrouillage sont formés par un pion escamotable 25 implanté radialement dans l'élément cylindrique 20 et par un trou 26 pratiqué dans la paroi de la première extrémité 6 du tube moteur. L'engagement du pion 25 dans le trou 26 permet de bloquer toute translation selon l'axe d'enroulement X, de plus il forme un dispositif de détrompage qui garantit la bonne correspondance des moyens de connexions électriques 13 du moto-réducteur avec les moyens de connexions électriques 15 du boîtier de commutation.

Ainsi, lors du montage du dispositif de manoeuvre, il suffit à l'installateur d'engager l'extrémité du tube moteur 6 sur l'élément cylindrique 20 du boîtier de commutation pour assurer la fixation mécanique et la connexion électrique du moto-réducteur au boîtier de commutation 11. En vérifiant que le pion escamotable 25 est bien engagé dans le trou 26, l'installateur s'assure que les broches de connexions électriques n'ont pas été inversées.

On notera aussi que le fait de disposer le dispositif électronique de commutation dans un boîtier indépendant du moto-réducteur et situé à l'extérieur du tube d'enroulement, permet de limiter la longueur du tube moteur 4. Ainsi, le dispositif d'entraînement selon l'invention peut être utilisé pour des volets de petite largeur.

Le dispositif de manoeuvre est de préférence monté dans un coffre comprenant un premier embout 27 et un deuxième embout 28, visibles à la figure 1. Des parois longitudinales, non représentées, s'étendant entre les embouts (27,28) complètent la structure du coffre.

Dans ce cas, la deuxième extrémité 29 du tube d'enroulement 3 comporte un embout cylindrique 30 qui vient s'engager dans un élément tubulaire 31 solidaire du deuxième embout 28 du coffre pour former un palier rotatif d'axe X.

Le boîtier de commutation 11 est fixé au premier embout 27 du coffre, par exemple à l'aide de 4 vis traversant des trous 32 prévus à cet effet. La fixation du boîtier 11 sur l'embout 27 est avantageusement réalisée en usine afin de limiter les opérations de montages lors de l'installation du volet.

Le boîtier de commutation 11 comporte avantageusement des bornes de raccordements électriques 33 pour faciliter sa connexion à l'installation électrique du bâtiment. On peut prévoir une ouverture 34 pratiquée dans la paroi du premier embout 27 du coffre pour accéder aux bornes de raccordements 33 et éventuellement un volet 35 pour masquer l'ouverture 34. Ainsi le raccordement du dispositif d'entraînement est simplifié et l'installateur n'a plus besoin de pratiquer un trou à travers l'embout 27 pour faire sortir des fils d'alimentation du boîtier de commutation jusqu'à une boîte de dérivation électrique.

Bien entendu ce mode de réalisation n'est nullement limitatif, il est notamment possible de modifier la forme des moyens de couplage mécanique ou d'inverser la position des éléments mâles et femelles des moyens de connexion électrique et/ou des moyens de couplage mécanique.

## Revendications

1. Disposait d'entraînement électromécanique pour volet roulant comportant un moto-réducteur (2) adapté pour entraîner en rotation un tube d'enroulement (3) disposé selon un axe (X) et autour duquel est enroulé ou déroulé le tablier du volet, ledit moto-réducteur (2) étant logé à l'intérieur du tube d'enroulement (3), et un boîtier de commutation électrique (11) adapté pour alimenter le moto-réducteur (2) à la réception d'un signal de commande d'ouverture ou de fermeture du volet, **caractérisé en ce qu'**une première extrémité (6) du moto-réducteur comporte des moyens de connexion électrique (13) et des moyens de couplage mécanique (14) adaptés pour être engagés avec des moyens de connexion (15) et de couplage (16) complémentaires agencés sur une face (17) du boîtier de commutation (11).

2. Dispositif d'entraînement selon la revendication 1, dans lequel les moyens de connexion électrique (13,15) et les moyens de couplage mécanique (14,16) respectifs du moto-réducteur (2) et du boîtier de commutation (11) sont engagés simultanément.

3. Dispositif d'entraînement selon la revendication 1 ou 2, dans lequel les moyens de connexion électrique (13,15) et les moyens de couplage mécanique (14,16) respectifs du moto-réducteur (2) et du boîtier de commutation (11) sont engagés selon un mouvement de translation sensiblement parallèle à l'axe d'enroulement (x).

4. Dispositif d'entraînement selon l'une quelconque des revendications 1 à 3, dans lequel les moyens de couplage mécanique (14,16) du moto-réducteur (2) et du boîtier de commutation (11) sont adaptés pour interdire toute translation selon une direction perpendiculaire à l'axe d'enroulement (x) de la première extrémité (6) du moto-réducteur par rapport au bottier de commutation (11).

5. Dispositif d'entraînement selon l'une quelconque des revendications 1 à 4, dans lequel les moyens de couplage mécanique (14,16) du moto-réducteur (2) et du boîtier de commutation (11) comportent des moyens de verrouillage (25,26) adaptés pour interdire tout mouvement de translation du moto-réducteur par rapport au boîtier de commutation selon l'axe d'enroulement (x).

6. Dispositif d'entraînement selon l'une quelconque des revendications 1 à 5, dans lequel les moyens de connexion électrique (13,15) du moto-réducteur (2) et du boîtier de commutation (11) comportent des broches miles (21) et des broches femelles (23) disposées selon l'axe d'enroulement (X) et adaptées pour interdire la rotation du moto-réducteur par rapport au boîtier de commutation autour de l'axe d'enroulement (x).

7. Dispositif d'entraînement selon l'une quelconque des revendications 1 à 6, dans lequel les moyens de couplage mécanique (14,16) comportent des moyens de détrompée (25,26) garantissant la bonne correspondance des moyens de connexion électrique (13) du moto-réducteur (2) avec les moyens de connexion électrique (15) du boîtier de commutation (11) lors de leur engagement mutuel.

8. Dispositif d'entraînement selon l'une quelconque des revendications 1 à 7, dans lequel le moto-réducteur (2) est monté dans un tube moteur (4) agencé concentriquement à l'intérieur du tube d'enroulement (3), une première extrémité (6) du tube moteur (4) comportant les moyens de connexion électrique (13) et les moyens de couplage mécanique (14) du moto-réducteur (2), une deuxième extrémité (9) du tube moteur (4) comportant une bague d'entraînement (10) du tube d'enroulement (3).

9. Dispositif d'entraînement selon la revendication 8, dans lequel les moyens de couplage mécanique (14) du moto-réducteur (2) comportent un logement (18) délimité par le contour interne (6a) de la première extrémité (6) du tube moteur et par un fond (19) agencé à l'intérieur du tube moteur (4), et dans lequel les moyens de couplage mécanique (16) du bottier de commutation (II) comportent un élément cylindrique (20) saillant et adapté pour être engagé dans ledit logement (18).

10. Dispositif d'entraînement selon la revendication 9, dans lequel l'élément cylindrique (20) du boîtier de commutation (II) comporte un pion escamotable (25) implanté radialement et adapté pour coopérer avec un trou (26) pratiqué dans la paroi de la première extrémité (6) du tube moteur.

11. Dispositif d'entraînement selon la revendication 9 ou 10, dans lequel les moyens de connexion électrique (13) du moto-réducteur (2) sont formés par des broches mates (21) agencés sur le fond (19) du logement (18) et s'étendant selon l'axe d'enroulement (X), les moyens de connexion électrique (15) du boîtier de commutation (11) étant formés par des broches femelles (23) complémentaires et débouchant sur une face d'extrémité (24) de l'élément cylindrique (20).

12. Dispositif d'entraînement selon l'une des revendications 1 à 11, dans lequel le moto-réducteur (20) comporte un moteur et un réducteur agencé dans un tube (4).

13. Disposer d'entraînement selon l'une des revendications 1 à 12, dans lequel le moto-réducteur (20) est glissé dans le tube d'enroulement (3).

14. Dispositif d'entraînement selon l'une des revendications 1 à 13, dans lequel le boîtier de commutation comporte un dispositif électronique de commutation situé à l'extérieur du tube d'enroulement.

15. Coffre de volet roulant comportant un dispositif d'entraînement selon l'une quelconque des revendications 1 à 14, dans lequel le boîtier de commutation (11) est solidaire d'un premier embout (27) du coffre, et dans lequel le tube d'enroulement (3) comporte une deuxième extrémité (29) montée librement rotative autour de l'axe (X) sur un deuxième embout (28) du coffre situé de manière opposée au premier.

16. Coffre de volet roulant selon ta revendication 15, dans lequel le boîtier de commutation (11) comporte des bornes de raccordement électrique (33) accessibles par une ouverture (34) pratiquée dans la paroi du premier embout (27) du coffre.

## Claims

1. An electromechanical drive device for a roller blind or shutter comprising a motor and reduction gear (2) adapted to drive in rotation a winder tube (3) arranged on an axis (X) and around which a blind or shutter is wound or unwound, said motor and reduction gear (2) being housed inside said winder tube (3), and an electrical switching box (11) adapted to power said motor and reduction gear (2) upon receiving a shutter opening or closing control signal, **characterised in that** a first end (6) of the motor and reduction gear comprises electrical connection means (13) and mechanical coupling means (14) adapted to be engaged with mating connection (15) and coupling (16) means arranged on one face (17) of the switching box.

2. The drive device according to claim 1, in which the electrical connection means (13, 15) and the mechanical coupling means (14, 16) of respectively the motor and reduction gear (2) and of the switching box (11) are engaged simultaneously.

3. The drive device according to claim 1 or 2, in which the electrical connection means (13, 15) and the mechanical coupling means (14, 16) of respectively the motor and reduction gear (2) and of the switching box (11) are engaged upon translatory movement that is substantially parallel to the axis of winding (X).

4. The drive device according to any one of claims 1-3, in which the mechanical coupling means (14, 16) of the motor and reduction gear (2) and of the switching box (11) are adapted to prevent any translatory movement in a direction perpendicular to the winding axis (X) of the first end (6) of the motor and reduction gear with respect to the switching box (11).

5. The drive device according to any one of claims 1-4, in which the mechanical coupling means (14, 16) of the motor and reduction gear (2) and of the switching box (11) comprise locking means (25, 26) adapted to prevent any translatory movement of the motor and reduction gear with respect to the switching box along the axis of winding (X).

6. The drive device according to any one of claims 1-5, in which the electrical connection means (13, 15) of the motor and reduction gear (2) and of the switching box (11) comprise male pins (21) and female pins (23) arranged along the winding axis (X) and adapted to prevent rotation of the motor and reduction gear with respect to the switching box about the axis of winding (X).

7. The drive device according to any one of claims 1-6, in which the mechanical coupling means (14, 16) comprise keying means (25, 26) insuring correct mating between the electrical connection means (13) of the motor and reduction gear (2) with the electrical connection means (15) of the switching box (11) upon their mutual engagement,

8. The drive device according to any one of claims 1-7, in which the motor and reduction gear (2) is mounted in a motor tube (4) arranged concentrically inside the winder tube (3), a first end (6) of the motor tube (4) comprising electrical connection means (13) and mechanical coupling means (14) of the motor and reduction gear (2), a second end (9) of the motor tube (4) comprising a drive ring (10) of the winder tube (3).

9. The drive device according to claim 8, in which the mechanical coupling means (14) of the motor and reduction gear (2) include a housing (18) delimited by the inner contour (6a) of the first end (6) of the motor tube and by a base (19) arranged inside the motor tube (4), and in which the mechanical coupling means (16) of the switching box (11) include a cylindrical member (20) which projects and is adapted to be engaged into said housing (18).

10. The drive device according to claim 9, in which the cylindrical member (20) of the switching box (11) includes a retractable lug (25) inserted radially and adapted to co-operate with a hole (26) formed in the wall of the first end (6) of the motor tube.

11. The drive device according to claim 9 or 10, in which the electrical connection means (13) of the motor and reduction gear (2) are formed by male pins (21) arranged on the base (19) of the housing (18) and extending along the winding axis (X), the electrical connection means (15) of the switching box (11) being formed by mating female pins (23) terminating at an end face (24) of the cylindrical member (20).

12. The drive device according to one of claims 1-11, in which the motor and reduction gear (20) includes a motor and reduction gear arranged inside a tube (4).

13. The drive device according to one of claims 1-12, in which the motor and reduction gear (20) is slipped inside the winder tube (3).

14. The drive device according to one of claims 1-13, in which the switching box includes an electronic switching device located outside the winder tube.

15. An enclosure for a roller shutter or blind that includes a drive device according to any one of claims 1-14, in which the switching box (11) is integral with a first end portion (27) of the housing, and in which the winder tube (3) includes a second end (29) mounted freely in rotation about the axis (X) on a second end portion (28) of the housing opposite the first end portion.

16. The enclosure for a roller blind or shutter according to claim 15, in which the switching box (11) includes electrical connection terminals (33) accessible via an opening (34) formed in the wall of the first end portion (27) of the housing.

## Patentansprüche

1. Elektromagnetische Antriebsvorrichtung für Rolladen, die einen Getriebemotor (2), der angepasst ist, um ein Aufrollrohr (3), das gemäß einer Achse (X) angeordnet ist und um das der Rolladenpanzer aufgerollt oder abgerollt wird, drehend anzutreiben, wobei der Getriebemotor (2) im Inneren des Aufrollrohrs (3) untergebracht ist, und einen elektrischen Schaltkasten (11) umfasst, der angepasst ist, um den Getriebemotor (2) beim Empfang eines Steuersignals zur öffnung oder Schließung des Rolladens mit Strom zu versorgen, **dadurch gekennzeichnet, dass** ein erstes Ende (6) des Getriebemotors elektrische Verbindungsmittel (13) und mechanische Kopplungsmittel (14) umfasst, die angepasst sind, um mit ergänzenden Verbindungs- (15) und Kopplungsmitteln (16), die auf einer Seite (17) des Schaltkastens (11) angeordnet sind, in Eingriff gebracht zu werden.

2. Antriebsvorrichtung nach Anspruch 1, wobei die jeweiligen elektrischen Verbindungsmittel (13, 15) und mechanischen Kopplungsmittel (14, 16) des Getriebemotors (2) und des Schaltkastens (11) gleichzeitig in Eingriff gebracht werden.

3. Antriebsvorrichtung nach Anspruch 1 oder 2, wobei die jeweiligen elektrischen Verbindungsmittel (13, 15) und mechanischen Kopplungsmittel (14, 16) des Getriebemotors (2) und des Schaltkastens (11) gemäß einer Translationsbewegung im Wesentlichen parallel zur Aufrollachse (x) in Eingriff gebracht werden.

4. Antriebsvorrichtung nach einem der Ansprüche 1 bis 3, wobei die mechanischen Kopplungsmittel (14, 16) des Getriebemotors (2) und des Schaltkastens (11) angepasst sind, um jede Art von Translation des ersten Endes (6) des Getriebemotors relativ zum Schaltkasten (11) gemäß einer Richtung senkrecht zur Aufrollachse (x) zu sperren.

5. Antriebsvorrichtung nach einem der Ansprüche 1 bis 4, wobei die mechanischen Kopplungsmittel (14, 16) des Getriebemotors (2) und des Schaltkastens (11) Verriegelungsmittel (25, 26) umfassen, die angepasst sind, um jede Art von Translationsbewegung des Getriebemotors relativ zur Aufrollachse (x) zu sperren.

6. Antriebsvorrichtung nach einem der Ansprüche 1 bis 5, wobei die elektrischen Verbindungsmittel (13, 15) des Getriebemotors (2) und des Schaltkastens (11) Stecker (21) und Buchsen (23) umfassen, die gemäß der Aufrollachse (X) angeordnet und angepasst sind, um das Drehen des Getriebemotors relativ zum Schaltkasten um die Aufrollachse (x) zu sperren.

7. Antriebsvorrichtung nach einem der Ansprüche 1 bis 6, wobei die mechanischen Kopplungsmittel (14, 16) Unverwechselbarkeitsmittel (25, 26) umfassen, die die richtige Übereinstimmung der elektrischen Verbindungsmittel (13) des Getriebemotors (2) mit den elektrischen Verbindungsmitteln (15) des Schaltkastens (11) bei ihrem gegenseitigen Eingriff gewährleisten.

8. Antriebsvorrichtung nach einem der Ansprüche 1 bis 7, wobei der Getriebemotor (2) in einem Motorrohr (4) befestigt ist, das konzentrisch im Inneren des Aufrollrohrs (3) angeordnet ist, ein erstes Ende (6) des Motorrohrs (4) die elektrischen Verbindungsmittel (13) und die mechanischen Kopplungsmittel (14) des Getriebemotors (2) umfasst, ein zweites Ende (9) des Motorrohrs (4) einen Mitnehmerring (10) des Aufrollrohrs (3) umfass-t.

9. Antriebsvorrichtung nach Anspruch 8, wobei die mechanischen Kopplungsmittel (14) des Getriebemotors (2) eine Aufnahme (18) umfassen, die durch den Innenumfang (6a) des ersten Endes (6) des Motorrohrs und durch einen Boden (19) begrenzt ist, der im Inneren des Motorrohrs (4) angeordnet ist, und wobei die mechanischen Kopplungsmittel (16) des Schaltkastens (11) ein vorstehendes zylindrisches Bestandteil (20) umfassen, das angepasst ist, um in der Aufnahme (18) in Eingriff gebracht zu werden.

10. Antriebsvorrichtung nach Anspruch 9, wobei das zylindrische Bestandteil (20) des Schaltkastens (11) einen versenkbaren Stift (25) umfasst, der radial eingesetzt ist und angepasst ist, um mit einem Loch (26) zusammenzuwirken, das in der Wand des ersten Endes (6) des Motorrohrs angebracht ist.

11. Antriebsvorrichtung nach Anspruch 9 oder 10, wobei die elektrischen Verbindungsmittel (13) des Getriebemotors (2) durch Stecker (21) gebildet sind, die im Boden (19) der Aufnahme (18) angeordnet sind und sich gemäß der Aufrollachse (X) erstrecken, wobei die elektrischen Verbindungsmittel (15) des Schaltkastens (11) durch ergänzende Buchsen (23) gebildet sind, die in eine Endseite (24) des zylindrischen Bestandteils (20) einmünden.

12. Antriebsvorrichtung nach einem der Ansprüche 1 bis 11, wobei der Getriebemotor (20) einen Motor und ein Getriebe umfasst, das in einem Rohr (4) angeordnet ist.

13. Antriebsvorrichtung nach einem der Ansprüche 1 bis 12, wobei der Getriebemotor (20) in das Aufrollrohr (3) geschoben ist.

14. Antriebsvorrichtung nach einem der Ansprüche 1 bis 13, wobei der Schaltkasten eine elektronische Schaltvorrichtung umfasst, die sich im Inneren des Aufrollrohrs befindet.

15. Rolladenkasten, der eine Antriebsvorrichtung nach einem der Ansprüche 1 bis 14 umfasst, wobei der Schaltkasten (11) mit einem ersten Anschlussstück (27) des Kastens verbunden ist, und wobei das Aufrollrohr (3) ein zweites Ende (29) umfasst, das frei drehend um die Achse (X) auf einem zweiten Anschlussstück (28) des Kastens, das sich dem ersten gegenüberliegend befindet, befestigt ist.

16. Rolladenkasten nach Anspruch 15, wobei der Schaltkasten (11) elektrische Anschlussklemmen (33) umfasst, die über eine in der Wand des ersten Anschlussstücks (27) des Kastens angebrachte Öffnung (34) zugänglich sind.
